# EUROPÄISCHE PATENTSCHRIFT

(11) **EP 0 660 349 B1**
(45) Veröffentlichungstag und Bekanntmachung des Hinweises auf die Patenterteilung: **25.03.1998**
(21) Anmeldenummer: 94118974.8
(22) Anmeldetag: 02.12.1994
(51) Int. Cl.: H01H 13/02, H01H 9/16

(54) **Druckknopfschalter**
Push button switch
Interrupteur à bouton-poussoir

(30) Priorität: 20.12.1993 US 169042
(43) Veröffentlichungstag der Anmeldung: 28.06.1995
(73) Patentinhaber: INVENTIO AG, CH-6052 Hergiswil NW (CH)
(72) Erfinder: Martin, Adolf H., Glenview, Illinois 60025 (US); Murphy, James L., Streamwood, Illinois 60107 (US)

(56) Entgegenhaltungen:
- EP-A- 0 446 487
- DE-A- 3 440 442
- FR-A- 2 557 352
- GB-A- 2 242 572
- US-A- 4 683 359

## Beschreibung

Die Erfindung betrifft einen Druckknopfschalter, der ein mehrteiliges Gehäuse aufweist, in welchem ein Druckknopf verschiebbar geführt ist und eine Beleuchtungseinrichtung, ein Betätigungsglied und Schaltglieder in Form von Mikroschaltern angeordnet sind, wobei bei Betätigung des Druckknopfes das Betätigungsglied gegen Federkraft verschoben wird und auf die Schaltglieder einwirkt.

Mit der US-PS- 4 504 713 ist ein in Modulbauweise aufgebauter Druckknopfschalter mit einer den Schaltzustand signalisierenden optischen Anzeige bekannt geworden. Der Druckknopfschalter besteht aus einem Gehäusemodul, einem Gehäuseabdeckungsmodul, einem Kontaktträgermodul und einem Lampenmodul. Das aus einem Lampenhalter und einer Lampe bestehende Lampenmodul ist am Gehäusemodul angeordnet. Das Kontaktträgermodul ist im Gehäusemodul verschiebbar geführt, wobei am Gehäusemodul feste Kontakte und am Kontaktträgermodul federnde Kontakte vorgesehen sind. Ein im Gehäuseabdeckungsmodul verschiebbar geführter Druckknopf verschiebt bei Betätigung das Kontaktträgermodul gegen Federkraft bis zu einem Anschlag, wobei der Kontakt zwischen den festen und federnden Kontakten hergestellt wird Der Druckknopf besteht aus einem lichtdurchlässigen Material, so dass das Aufleuchten der Lampe, die durch ein Loch des Kontaktträgermoduls hindurchragt, bei der Kontaktgabe beobachtet werden kann. Am Gehäusemodul und am Gehäuseabdeckungsmodul sind sich überdeckende Nocken mit Löchern für die Aufnahme von Gewindebolzen vorgesehen, die an einem Tableau, beispielsweise für Aufzüge, angeschweisst sind und der Befestigung des Druckknopfschalters dienen.

Ein Nachteil dieses Druckknopfschalters liegt in der relativ grossen, insbesondere durch das Lampenmodul bedingten Bautiefe, so dass er bei Anlagen, die nur einen kleinen Abstand zwischen Tableau und Mauer oder einer anderen Begrenzung haben, nicht verwendet werden kann. Die grosse Bautiefe ergibt sich einerseits aus der länglichen Form der verwendeten Glühlampen, die überdies nur eine kurze Lebensdauer haben und empfindlich gegen Erschütterungen sind, so dass sie öfter ausgewechselt werden müssen, was zeitaufwendig und kostspielig ist. Andererseits ist die Bautiefe durch den ziemlich kompliziert und teuer aufgebauten Lampenhalter bedingt, welcher zum Auswechseln der Lampen aus dem Schaltergehäuse herausragende Griffe aufweist.

Bei einem mit der EP-A-0 548 556, das die Basis für den Oberbegriff des Anspruchs 1 bildet, veröffentlichten Befehls- und Meldegerät ist in einem mehrteiligen Druckknopf eine mit diesem verschiebbare Beleuchtungseinrichtung vorgesehen. Die Beleuchtungseinrichtung besteht aus auf einer ersten Leiterplatte angeordneten lichtemittierenden Halbleitern, deren Licht über einen ringförmigen Lichtleiter an die Unterseite eines die Frontseite des Druckknopfes bildenden Glases geleitet wird. Der Lichtleiter verläuft am Rande des Glases, wobei die vom Lichtleiter nicht überdeckte Fläche des Glases mit einer lichtundurchlässigen Schicht bedeckt ist, so dass bei Betätigung des Druckknopfes ein Lichtring als Quittungsmeldung sichtbar wird. Der Druckknopf wird in einer Kalotte verschiebbar geführt, die mittels einer Schnappverbindung mit einem Schalterträger verbunden ist. Am unteren Ende des Schalterträgers ist eine zweite Leiterplatte befestigt, auf welcher ein Mikroschalter angeordnet ist. Ein topfartiger Stössel des Druckknopfes wirkt bei dessen Betätigung auf den Schalttaster des Mikroschalters ein. Der Mikroschalter ist derart angeordnet, dass der Schalttaster in Bewegungsrichtung des Druckknopfes verschoben wird. Da überdies die Beleuchtungseinrichtung, der Stössel und der Mikroschalter in Bewegungsrichtung des Druckknopfes hintereinanderliegen, ergibt sich eine relativ grosse Bautiefe. Weitere Nachteile sind darin zu sehen, dass zwei Leiterplatten erforderlich sind, die über einen flexiblen, mehradrigen Leiter und Steckkontakte verbunden werden müssen, wodurch der Aufbau komplizierter und teurer wird. Ausserdem kann mit der vorstehend beschriebenen, sowie mit der eine punktförmige Lichtquelle aufweisenden Variante der Beleuchtungseinrichtung keine gleichmässige Ausleuchtung eines Druckknopfes erzielt werden.

Der Erfindung liegt die Aufgabe zugrunde einen Druckknopfschalter gemäss Oberbegriff vorzuschlagen, der vorstehend erwähnte Nachteile nicht aufweist und insbesondere flacher gebaut ist und eine gleichmässige Ausleuchtung des Druckknopfes ermöglicht.

Diese Aufgabe wird durch die im Patentanspruch 1 gekennzeichnete Erfindung gelöst. Hierbei weist die im Gehäuse des Druckknopfschalters vorgesehene Beleuchtungseinrichtung vier Leuchtdioden auf, die etwa quadratisch auf einer gedruckten Schaltung angeordnet sind. Die Schaltglieder in Form von Mikroschaltern und die Beleuchtungseinrichtung sind quer zur Verschieberichtung eines im Gehäuse verschiebbar gelagerten Druckknopfes nebeneinanderliegend angeordnet. Die Mikroschalter nehmen hierbei eine Lage ein, bei welcher die Bewegungsrichtung eines Betätigungsgliedes und die Bewegungseinrichtung von Schalttastern der Mikroschalter rechtwinklig zueinander verlaufen. Die gedruckte Schaltung und die Mikroschalter sind sandwichartig zwischen Flanschen eines Gehäuseunterteiles und eines Gehäuseoberteiles eingeklemmt, wobei Gehäuseunter- und- oberteil schraubenlos miteinander verbunden sind.

Die mit der Erfindung erzielten Vorteile liegen darin, dass mit der besonderen Ausgestaltung der Beleuchtungseinrichtung und deren Lage zu den Mikroschaltern eine niedrige Bauhöhe des Schalters erreicht wird, so dass er auch bei Anlagen, die nur wenig Platz hinter dem Tableau aufweisen, verwendet werden kann. Weitere Vorteile ergeben sich aus der Vibrations-Unempfindlichkeit und der langen Lebensdauer der Leuchtdioden, die daher praktisch nicht ausgewechselt werden müssen, so dass die Unterhaltskosten reduziert werden. Eine weitere Reduktion der Bauhöhe wird damit erreicht, dass die Mikroschalter mit ihrer kleinsten Dimension in Verschieberichtung des Druckknopfes verlaufend angeordnet sind. Ausserdem werden durch die Umlenkung der Schaltbewegung Beschädigungen der Mikroschalter, die durch starke Schläge auf den Druckknopf hervorgerufen werden könnten, vermieden. Durch die quadratische Anordnung der Leuchtdioden wird eine gute Ausleuchtung sowohl bei runden als auch bei eckigen Druckknöpfen erzielt. Die Schnappverbindung zwischen Gehäuseunter- und -oberteil ermöglicht es, die Mikroschalter, die gedruckte Schaltung und das Betätigungsglied schraubenlos zu einer Baueinheit vorzumontieren und bis zur Endmontage zu lagern. Durch das Einsetzen der Füsse des Druckknopfes in die Schlitze des Betätigungsgliedes wird dessen Festigkeit verbessert und dessen einwandfreie Verschiebung gewährleistet.

Im folgenden wird die Erfindung anhand eines auf der Zeichnung dargestellten Ausführungsbeispieles näher erläutert Es zeigen:
- Fig.1: eine Draufsicht des erfindungsgemässen Druckknopfschalters bei abgenommener Gehäuseabdeckung in vergrössertem Massstab,
- Fig.2: einen Querschnitt gemäss der Linie II-II der Fig.1,
- Fig.3: einen Teil-Querschnitt gemäss der Linie III-III der Fig.1,
- Fig.4: eine Draufsicht des Druckknopfschalters gemäss Fig.1 in perspektivischer Darstellung,
- Fig.5: eine Seitenansicht des Druckknopfschalters im Massstab 1:1,
- Fig.6: eine Draufsicht des Druckknopfschalters gemäss Fig.5 mit rundem Druckknopf,
- Fig.7: eine Draufsicht des Druckknopfschalters gemäss Fig.5 mit quadratischem Druckknopf,
- Fig.8: eine Seitenansicht des Druckknopfschalters im Massstab 1:1, mit Bezeichnungsschild,
- Fig.9: eine Draufsicht einer Gehäuseabdeckung des Druckknopfschalters gemäss Fig.8 für rundem Druckknopf und Bezeichnungsschild, und
- Fig.10: eine Draufsicht einer Gehäuseabdeckung des Druckknopfschalters gemäss Fig.8 für quadratischem Druckknopf und Bezeichnungsschild.

In den Fig.1 bis 4 ist mit 1 ein Gehäuseunterteil und mit 2 ein Gehäuseoberteil bezeichnet, die eine quadratische Form gleicher Grösse aufweisen. Das Gehäuseunterteil 1 ist mit einem Boden 3 versehen, während das Gehäuseoberteil 2 lediglich aus Seitenwänden 4 gebildet ist. Das Gehäuseunter- und - oberteil 1,2 weisen je zwei mit Löchern 7,8 versehene Nocken 5,6 auf, die an diagonal gegenüberliegenden Ecken angeordnet sind und sich überdecken. An den Nocken 5 des Gehäuseunterteiles 1 sind rohrförmige Ansätze 9 vorgesehen, die an ihren von den Nocken 5 abgewendeten Enden eine abgeschrägte Schulter 10 und Schlitze 11 aufweisen. Die Löcher 8 der Nocken 6 des Gehäuseoberteiles 2 sind für die Aufnahme des rohrförmigen Ansatzes 9 bestimmt. Die Nocken 6 weisen am oberen Ende Augen 12 und die Löcher 8 eine Ansenkung 13 auf, in welche die abgeschrägte Schulter 10 beim Zusammenbau des Gehäuseunter- und -oberteiles 1,2 einschnappen kann. An zwei parallel verlaufenden Seitenwänden 14 bzw 4 des Gehäuseunter- und- oberteiles 1,2 sind je zwei sich überdeckende Flansche 15,16 vorgesehen, die in Richtung der Seitenwände gegeneinander verschoben sind. Die Flansche 15 des Gehäuseunterteiles 1 liegen mit dessen Boden 3 auf gleicher Ebene. Im Bereiche der Flanschen 15 sind die Seitenwände 14 des Gehäuseunterteiles 1 unterbrochen. Die Flansche 16 des Gehäuseoberteiles 2 sind an den Unterkanten der Seitenwände 4 angeordnet, die auf den Oberkanten der Seitenwände 14 des Gehäuseunterteiles 1 aufliegen. An den Unterkanten der Seitenwände 4 des Gehäuseoberteiles 2 sind ausserdem nach innen gerichtete Vorsprünge 17 vorgesehen.

Eine Gehäuseabdeckung 20 liegt mit einem Rand 21 von der Dicke der Augen 12 auf den Seitenwänden 4 des Gehäuseoberteiles 2 auf. Die Gehäuseabdeckung 20 weist an der einen Seite einen quadratischen Ansatz 22 auf, der im Gehäuseoberteil 2 geführt ist. An der anderen Seite der Gehäuseabdeckung 20 ist ein ringförmiger Ansatz 23 vorgesehen, der beispielsweise in einen kreisrunden Ausschnitt eines Tableaus 24, an welchem der Schalter befestigt werden soll, hineinragt. Mit 25 ist eine Linsenkappe bezeichnet, die über einen Druckknopf 26 geschoben ist. Die Linsenkappe 25 und damit auch der Druckknopf 26 sind in der Gehäuseabdeckung 20 verschiebbar geführt. Die Linsenkappe 25 und der Druckknopf 26 weisen sich überdeckende Ränder 27 bzw. 28 auf, wobei der Rand 27 der Linsenkappe 25 in einer Endstellung des Druckknopfes 26 am Ansatz 22 der Gehäuseabdeckung 20 anliegt. Am Rand 28 des Druckknopfes 26 sind vier Füsse 29 angeordnet.

Eine Beleuchtungseinrichtung 30 weist eine gedruckte Schaltung 31 auf, die auf dem Boden 3 und den Flanschen 15 des Gehäuseunterteiles 1 aufliegt. Im Boden 3 sind eine Vertiefung 32 und nicht dargestellte Löcher für die Belüftung und die Aufnahme der Lötstellen der gedruckten Schaltung vorgesehen, so dass deren einwandfreie Auflage gewährleistet ist. Die gedruckte Schaltung 31 weist vier Leuchtdioden 33 auf, die quadratisch angeordnet sind. Die vorzugsweise verwendeten Leuchtdioden 33 haben einen Lichtkegel von annähernd 90°, so dass sie näher an der Innenseite des Druckknopfes 26 plaziert werden können als konventionelle Leuchtdioden, die einen Lichtkegel von 60° aufweisen. Dadurch wird die Bautiefe des Schalters verringert, ohne dass der Druckknopf 26 sich zusätzlich erwärmt. Zudem wird in Verbindung mit der quadratischen Anordnung der vier Leuchtdioden 33 eine gleichmässige Ausleuchtung sowohl von runden als auch von rechteckigen Druckknöpfen erzielt. Um hierbei möglichst weisses Licht zu erhalten werden Leuchtdioden mit gelben Licht und Druckknöpfe 26 aus weissem durchscheinenden Kunststoff verwendet, wobei die über den Druckknopf 26 geschobene Linsenkappe 25 aus glasklarem Kunststoff hergestellt ist. Auf der gedruckten Schaltung 31 sind für die Stromversorgung der Leuchtdioden 33 anstelle eines einzigen, extern zu montierenden Widerstandes grösserer Leistung, zwei Widerstände 34 kleineren Durchmessers und kleinerer Leistung vorgesehen. Dadurch wird die beim Betrieb anfallende Verlustwärme besser verteilt und die Bautiefe weiter verringert. Mit 35 sind Dioden eines Brückengleichrichters bezeichnet, die ebenfalls auf der gedruckten Schaltung 31 angeordnet sind. Dem Brückengleichrichter wird zwecks Stromversorgung der Leuchtdioden 33 über Leiter 36, die durch Schlitze 37 des Gehäuseunterteiles 1 geführt werden, eine Wechselspannung zugeführt.

Zwei Mikroschalter 40 sind seitlich von der Beleuchtungseinrichtung 30 derart auf der gedruckten Schaltung 31 angeordnet, dass die Verschieberichtung des Druckknopfes 26 und die Bewegungsrichtung von Schalttastern 41 der Mikroschalter 40 rechtwinklig zueinander verlaufen. Die Mikroschalter 40 und die gedruckte Schaltung 31 sind hierbei sandwichartig zwischen den Flanschen 15,16 des Gehäuseunter- und -oberteiles 1,2 eingeklemmt, wobei die Mikroschalter 40 eine Lage einnehmen, bei welcher ihre kleinste Dimension in Verschieberichtung des Druckknopfes 26 verläuft. Um eine Verschiebung der Mikroschalter 40 zu verhindern, werden diese mittels an ihnen angebrachter Stifte 42 in Löchern 43 der Flansche 15,16 und der gedruckten Schaltung 31 fixiert. Die Schalttaster 41 der Mikroschalter 40 werden von Schaltnocken 45 eines Betätigungsgliedes 44 in Form einer im wesentlichen quadratischen Platte betätigt. Das Betätigungsglied 44 stützt sich über vier Druckfedern 46, die in den Ecken des Gehäuseunter- und- oberteiles 1,2 angeordnet sind, auf den Boden 3 des Gehäuseunterteiles 1 ab, wobei die Druckfedern 46 durch nicht dargestellte Ansätze des Gehäuseunterteiles 1 und des Betätigungsgliedes 44 geführt werden. Das Betätigungsglied 44 weist in der Mitte eine Öffnung 47 auf, durch welche die Leuchtdioden 33 hindurchragen. An den Seitenrändern des Betätigungsgliedes 44 sind Schlitze 48 vorgesehen, die an einer Längsseite offen sind und der Aufnahme der Füsse 29 des Druckknopfes 26 dienen. Neben den Schlitzen 48 sind Haken 49 angeordnet, die unter Einwirkung der Druckfedern 46 an den Vorsprüngen 17 des Gehäuseoberteiles 2 anliegen, wodurch eine Grenzlage des Betätigungsgliedes 44 bestimmt ist. Die Anschlüsse der Mikroschalter 40 sind mit drei Leitern 50,51,52 verbunden.

Druckknopfschalter der vorstehend beschriebenen Art werden beispielsweise bei Aufzügen verwendet, wo sie in der Kabine als Kabinenrufgeber oder auf den Stockwerken als Stockwerkrufgeber eingesetzt werden. Hierbei werden die Schalter an einem Tableau (24,Fig.2) befestigt, an welchem Gewindebolzen angeschweisst sind, die durch die Löcher 7 der Nocken 5 hindurchragen.

Wie in den Fig.5,6 und 7 gezeigt, kann anstelle des runden Druckknopfes 26 und der dazugehörigen Gehäuseabdeckung 20 ein quadratischer Druckknopf 60 und eine dazu passende Gehäuseabdeckung 61 verwendet werden.

Gemäss den Fig.8,9 und 10 ist eine seitlich verlängerte Gehäuseabdeckung 62 vorgesehen, die für einen runden Druckknopf geeignet ist und ein im wesentlichen halbrundes Bezeichnungsschild 63 aufweist (Fig.9). Das Bezeichnungsschild 63 liegt in einer Vertiefung der Gehäuseabdeckung 62 und ist mittels eines an ihm angeschweissten Gewindebolzens 64, einer Unterlagsscheibe 65 und einer Mutter 66 an der Gehäuseabdeckung 62 angeschraubt. Mit 67 sind Nocken für die zusätzliche Befestigung der Gehäuseabdeckung 62 beispielsweise an einem Aufzugstableau bezeichnet, wobei auf dem Bezeichnungsschild 63 die Nummer eines Stockwerkes in normalen Ziffern und in Ziffern der Blindenschrift angegeben sein kann. Anstelle der Gehäuseabdeckung 62 gemäss Fig.9 kann auch eine ähnlich aufgebaute Gehäuseabdeckung 68 für einen quadratischen Druckknopf und ein quadratisches Bezeichnungsschild 69 verwendet werden (Fig.10).

## Patentansprüche

1. Druckknopfschalter, der ein mehrteiliges Gehäuse aufweist, in welchem ein Druckknopf (26) verschiebbar geführt ist und eine Beleuchtungseinrichtung (30), ein Betätigungsglied (44) und Schaltglieder in Form von Mikroschaltern (40) angeordnet sind, wobei bei Betätigung des Druckknopfes (26) das Betätigungsglied (44) gegen Federkraft verschoben wird und auf die Schaltglieder (40) einwirkt,
dadurch gekennzeichnet,
dass die Beleuchtungseinrichtung (30) vorzugsweise vier Leuchtdioden (33) aufweist, die etwa quadratisch auf einer gedruckten Schaltung (31) angeordnet sind,
dass die Mikroschalter (40) und die Beleuchtungseinrichtung (30) quer zur Verschieberichtung des Druckknopfes (26) nebeneinanderliegend angeordnet sind,
dass die Mikroschalter (40) eine Lage einnehmen, bei welcher die Bewegungsrichtung des Betätigungsgliedes (44) und die Bewegungsrichtung von Schalttastern (41) der Mikroschalter (40) rechtwinklig zueinander verlaufen, dass die gedruckte Schaltung (31) und die Mikroschalter (40) sandwichartig zwischen Flanschen (15,16) eines Gehäuseunterteiles (1) und eines Gehäuseoberteiles (2) eingelegt sind, wobei Gehäuseunterteil (1) und Gehäuseoberteil (2) schraubenlos miteinander verbunden sind.

2. Druckknopfschalter nach Anspruch 1, wobei das Gehäuseunterteil (1) und das Gehäuseoberteil (2) eine quadratische Form gleicher Grösse und je zwei mit Löchern (7,8) versehene Nocken (5,6) aufweisen, die an diagonal gegenüberliegenden Ecken angeordnet sind und sich überdecken,
dadurch gekennzeichnet,
dass am Nocken (5) des Gehäuseunterteiles (1) ein rohrförmiger Ansatz (9) vorgesehen ist, der an seinem vom Nocken (5) abgewendeten Ende eine abgeschrägte Schulter (10) und Schlitze (11) aufweist, und
dass die Löcher (8) der Nocken (6) des Gehäuseoberteiles (2) für die Aufnahme des rohrförmigen Ansatzes (9) bestimmt sind und am oberen Ende eine Ansenkung (13) aufweisen, in welche die abgeschrägte Schulter (10) beim Zusammenbau des Gehäuseunter- und -oberteiles (1,2) einschnappt.

3. Druckknopfschalter, nach Anspruch 1,
dadurch gekennzeichnet,
dass das Betätigungsglied (44) eine im wesentlichen quadratische Platte ist, die sich über vier Druckfedern (46), die in den Ecken des Gehäuseunter- und -oberteiles (1,2) angeordnet sind, auf dem Boden (3) des Gehäuseunterteiles (1) abstützt.

4. Druckknopfschalter, nach Anspruch 3,
dadurch gekennzeichnet,
dass das Betätigungsglied (44) Schaltnocken (45) aufweist, mittels welchen die Schalttaster (41) der Mikroschalter (40) betätigt werden.

5. Druckknopfschalter, nach Anspruch 3,
dadurch gekennzeichnet,
dass am Betätigungsglied (44) Haken (49) vorgesehen sind, die unter Einwirkung der Druckfedern (46) an Vorsprüngen (17) des Gehäuseoberteiles (2) anliegen, wodurch eine Grenzlage des Betätigungsgliedes (44) bestimmt ist.

6. Druckknopfschalter, nach Anspruch 3,
dadurch gekennzeichnet,
dass das Betätigungsglied (44) Schlitze (48) aufweist, die an einer Seite offen sind und der Aufnahme von Füssen (29) des Druckknopfes (26) dienen.

7. Druckknopfschalter, nach Anspruch 1,
dadurch gekennzeichnet,
dass die Leuchtdioden (33) einen Lichtkegel von annähernd 90° aufweisen.

8. Druckknopfschalter, nach Anspruch 1,
dadurch gekennzeichnet,
dass auf der gedruckten Schaltung (31) ein Brückengleichrichter für die Stromversorgung der Leuchtdioden (33) vorgesehen ist.

## Claims

1. Push-button switch which comprises a multipart housing, in which a push-button (26) is guided to be displaceable and an illuminating equipment (30), an actuating member (44) and switching members in the form of microswitches (40) are arranged, wherein the actuating member (44) is displaced against spring force and acts on the switching members (40) on actuation of the push-button (26), characterised thereby, that the illuminating equipment (30) preferably displays four luminescent diodes (33), which are arranged in about a square on a printed circuit (31), that the microswitches (40) and the illuminating equipment (30) are arranged to lie one beside the other transversely to the direction of displacement of the push-button (26), that the microswitches (40) assume a position, in which the direction of movement of the actuating member (44) and the direction of movement of switch-keying devices (41) of the microswitches (40) extend one at right angles to the other, that the printed circuit (31) and the microswitches (40) are laid in the manner of a sandwich between flanges (15, 16) of a lower housing part (1) and of an upper housing part (2), wherein the lower housing part (1) and the upper housing part (2) are connected together without screws.

2. Push-button switch according to claim 1, wherein the lower housing part (1) and the upper housing part (2) display a square shape of like size and each display two cogs (5, 6), which are provided with holes (7, 8) and arranged at diagonally opposite corners and which overlap, characterised thereby, that a tubular attachment (9) is provided at the cog (5) of the lower housing part (1) and displays a bevelled shoulder (10) and slots (11) at its end remote from the dog (5) and that the holes (8) of the cogs (6) of the upper housing part (2) are intended for the reception of the tubular attachment (9) and at the upper end display a countersinking (13), into which the bevelled shoulder (10) snaps on the assembly of the lower housing part (1) and the upper housing part (2).

3. Push-button switch according to claim 1, characterised thereby, that the actuating member (44) is a substantially square plate which bears on the base (3) of the lower housing part (1) by way of four compression springs (46), which are arranged in the corners of the lower housing part (1) and the upper housing part (2).

4. Push-button switch according to claim 3, characterised thereby, that the actuating member (44) displays switching cogs (45), by means of which the switch-keying devices (41) of the microswitches (40) are actuated.

5. Push-button switch according to claim 3, characterised thereby, that hooks (49), which under the influence of the compression springs (46) lie against projections (17) of the upper housing part (2), are provided at the actuating member (44), whereby a limit position of the actuating member (44) is determined.

6. Push-button switch according to claim 3, characterised thereby, that the actuating member (44) displays slots (48), which are open at one side and serve for the reception of feet (29) of the push-button (26).

7. Push-button switch according to claim 1, characterised thereby, that the luminescent diodes (33) display a light cone of approximately 90°.

8. Push-button switch according to claim 1, characterised thereby, that a bridge rectifier for the current supply of the luminescent diodes (33) is provided on the printed circuit (31).

## Revendications

1. Interrupteur à bouton-poussoir qui comporte un boîtier en plusieurs parties dans lequel est guidé un bouton-poussoir (26) et dans lequel sont disposés un dispositif d'éclairage (30), un organe d'actionnement (44) et des organes de commutation en forme de microrupteurs (40), étant précisé que lors de l'actionnement du bouton-poussoir (26), l'organe d'actionnement (44) est déplacé à l'encontre d'une force de ressort et agit sur les organes de commutation (40),
caractérisé en ce que le dispositif d'éclairage (30) comporte de préférence quatre diodes lumineuses (33) qui sont disposées à peu près en carré sur un circuit imprimé (31),
en ce que les microrupteurs (40) et le dispositif d'éclairage (30) sont disposés les uns auprès des autres transversalement par rapport au sens de déplacement du bouton-poussoir (26),
en ce que les microrupteurs (40) adoptent une position dans laquelle le sens de mouvement de l'organe d'actionnement (44) et le sens de mouvement des poussoirs de contact (41) des microrupteurs (40) sont à angle droit l'un par rapport à l'autre,
et en ce que le circuit imprimé (31) et les microrupteurs (40) sont placés à la manière d'une construction sandwich entre les brides (15, 16) d'un élément de boîtier inférieur (1) et d'un élément de boîtier supérieur (2), les éléments de boîtier inférieur (1) et supérieur (2) étant reliés sans vis.

2. Interrupteur à bouton-poussoir selon la revendication 1, dans lequel les éléments de boîtier inférieur (1) et supérieur (2) ont une forme carrée de la même taille et présentent respectivement des saillies (5 et 6) qui sont pourvues de trous (7 et 8), qui sont disposées sur des coins opposés en diagonale et qui se recouvrent,
caractérisé en ce qu'il est prévu, sur la saillie (5) de l'élément de boîtier inférieur (1), une pièce rapportée tubulaire (9) qui présente, sur son extrémité opposée à la saillie (5), un épaulement biseauté (10) et des fentes (11),
et en ce que les trous (8) des saillies (6) de l'élément de boîtier supérieur (2) sont destinés à recevoir la pièce rapportée tubulaire (9) et présentent, à leur extrémité supérieure, un chanfrein (13) dans lequel l'épaulement biseauté (10) s'enclenche lors de l'assemblage des éléments de boîtier inférieur et supérieur (1, 2).

3. Interrupteur à bouton-poussoir selon la revendication 1, caractérisé en ce que l'organe d'actionnement (44) est une plaque globalement carrée qui s'appuie sur le fond (3) de l'élément de boîtier inférieur (1) par l'intermédiaire de quatre ressorts de pression (46) disposés dans les coins des éléments de boîtier inférieur et supérieur (1, 2).

4. Interrupteur à bouton-poussoir selon la revendication 3, caractérisé en ce que l'organe d'actionnement (44) comporte des cames de contact (45) à l'aide desquelles les poussoirs de contact (41) des microrupteurs (40) sont actionnés.

5. Interrupteur à bouton-poussoir selon la revendication 3, caractérisé en ce qu'il est prévu sur l'organe d'actionnement (44) des crochets (49) qui sont appliqués, sous l'action des ressorts de pression (46), contre des éléments saillants (17) de l'élément de boîtier supérieur (2), définissant ainsi une position limite de l'organe d'actionnement (44).

6. Interrupteur à bouton-poussoir selon la revendication 3, caractérisé en ce que l'organe d'actionnement (44) comporte des fentes (48) qui sont ouvertes sur un côté et qui servent à recevoir les pieds (29) du bouton-poussoir (26).

7. Interrupteur à bouton-poussoir selon la revendication 1, caractérisé en ce que les diodes lumineuses (33) présentent un cône lumineux d'environ 90°.

8. Interrupteur à bouton-poussoir selon la revendication 1, caractérisé en ce qu'il est prévu sur le circuit imprimé (31) un redresseur en pont pour l'alimentation en courant des diodes lumineuses (33).
